# FASCICULE DE BREVET EUROPEEN

(11) **EP 1 251 230 B1**
(45) Date de publication et mention de la délivrance du brevet: **26.03.2014**
(21) Numéro de dépôt: 02370014.9
(22) Date de dépôt: 17.04.2002
(51) Int. Cl.: E06B 3/16, E06B 3/14

(54) **Procédé pour fabriquer un profilé de menuiserie métallique agrémenté de moulures**
Verfahren zum Verzieren eines Tür- oder Fensterbauteils aus Metall
Method for providing metal door or window profiles with ornamentations

(30) Priorité: 19.04.2001 FR 0105306
(43) Date de publication de la demande: 23.10.2002
(73) Titulaire: Bourly, Jean, 51100 Reims (FR)
(72) Inventeur: Bourly, Jean, 51100 Reims (FR)
(74) Mandataire: Boubal, Denis Henri Jacques

(56) Documents cités:
- EP-A- 0 658 675
- EP-A1- 0 795 378
- EP-A2- 0 517 162
- FR-A- 2 633 538
- US-A- 1 608 672
- US-A- 2 831 244
- US-A- 4 380 110
- US-A- 4 601 619

## Description

L'invention concerne un profilé de menuiserie métallique, ainsi qu'un agencement de profilés de menuiserie métallique, et un dis positif de fermeture fixe ou mobile pour ouvertures dans des bâtiments, notamment, fenêtre, porte-vitrée et/ou analogue, comprenant de tels profilés et/ou de tels agencements.

Bien que plus particulièrement prévue pour constituer des cadres et/ou châssis de tels dispositifs de fermeture, l'invention pourra également être utilisée pour constituer tout autre type de profilés métalliques, tels que, par exemple, profil de verrière, pare-close, tringlerie de crémone, obturateur, closoir et rejet d'eau.

Actuellement, dans le domaine de la menuiserie métallique, il est connu d'utiliser des profilés en acier ou en aluminium.

Les procédés employés aujourd'hui pour la production de ces profilés empêchent l'obtention de petites séries à des coûts raisonnables. Afin de pouvoir satisfaire les souhaits de leurs clients, les fabricants de profilés de menuiserie métallique doivent ainsi gérer un stock de pièces variées et disponibles en grande quantité. En outre, même avec une telle solution, on conçoit qu'ils ne sont pas capables de répondre à une commande de profilés dont la section n'apparaît pas dans leur catalogue.

On connaît des documents US 2,148,930, US 1,608,672, EP0795378A1, EP 0 658 675, US 2,419,648, US 2,219,594 divers profilés métalliques de menuiserie, et du document FR 2,633,538 un outil pour effectuer des rainures dans les feuillures de menuiserie en bois ou en métal ou en plastique, afin d'y loger un joint ou un autre élément d'étanchéité.

Le but de la présente invention est de proposer un profilé de menuiserie métallique, notamment de cadre et/ou châssis de fenêtre, porte vitrée et/ou analogue, qui pallie les inconvénients évoqués plus haut en étant transformable et/ou polyvalent afin de disposer d'une gamme très large de profilés tout en limitant le nombre de références à gérer.

Un autre but de la présente invention est de proposer un profilé de menuiserie métallique, notamment de cadre et/ou châssis de fenêtre, porte vitre et/ou analogue, dont la section peut être adaptée, à un coût satisfaisant, en fonction de prescriptions particulières.

Un avantage de l'invention est de disposer d'un effet haut de gamme, dû au choix du matériau employé.

D'autres buts et avantages de l'invention apparaîtront au cours de la description qui va suivre, qui n'est donnée qu'à titre indicatif et qui n'a pas pour but de la limiter.

Selon la revendication 1, l'invention concerne tout d'abord un procédé d'obtention d'un profilé de menuiserie métallique, agrémenté de moulures convenant pour la réalisation de cadre et/ou châssis de dispositif de fermeture fixe ou mobile pour ouverture dans des bâtiments, tels que fenêtre, porte vitrée et/ou analogue, dans lequel :
- on fabrique un profilé, tubulaire, de section fermée, ou alternativement de section semi ouverte, s'étendant au moins suivant deux directions de l'espace, ledit profilé présentant, localement, des surépaisseurs de matière s'étendant longitudinalement permettant la réalisation de moulures par travail de ladite matière,
- on obtient les moulures par des opérations d'usinage dans lesdites surépaisseurs de matière, s'étendant longitudinalement au profilé.

Selon la revendication 6, l'invention concerne également l'utilisation de profilés de menuiserie métallique, obtenus selon le procédé de l'invention, assemblés chant contre chant par leur extrémité e₁, e₂ pour la réalisation d'agencement de profilés, dans lequel :
- chaque profilé comprend au moins une âme et une aile et présente au moins deux chants, dits longitudinaux, s'étendant d'une extrémité à l'autre du profilé et reliés par tout ou partie de la ou desdites âmes et de la ou desdites ailes, chaque dit profilé définissant un volume, dit interne, circonscrit par la ou lesdites âmes et la ou lesdites ailes, reliant lesdits chants longitudinaux et par un plan virtuel P passant par ceux-ci,
- des moyens de fixation constitués d'une soudure sont prévus pour relier lesdits profilés au niveau de leur jonction, la soudure étant située dans ledit volume interne des profilés.

L'invention concerne également l'utilisation de profilés telle que décrite dans la revendication 11.

L'invention sera mieux comprise à la lecture de la description suivante accompagnée des dessins en annexe parmi lesquels :
- la figure 1 décrit, selon un plan de coupe transversal, un exemple de profilé conforme à l'invention,
- les figures 2a à 2c décrivent de manière partielle et selon un plan de coupe transversal, un exemple de fenêtre, porte vitrée ou analogue conforme à l'invention comprenant un ou des profilés selon la figure 1, usinés différemment d'une figure à l'autre,
- la figure 3 illustre de manière partielle, en vue de face, un exemple de réalisation de l'agencement conforme à l'invention,
- la figure 4 est une vue de coupe d'après la ligne IV-IV représentée à la figure 3 précédente,
- la figure 5 est une vue de coupe d'après la ligne V-V représentée à la figure 3 précédente,
- la figure 6 est une vue de coupe d'après la ligne VI-VI représentée à la figure 4 précédente,
- la figure 7 illustre de manière partielle selon un plan de coupe transversal un exemple supplémentaire de fenêtre, porte vitrée et/ou analogue conforme à l'invention, comprenant d'autres agencements de profilés, également conformes à l'invention, constituant un cadre et un châssis.
- les figures 8a à 8g illustrent différents exemples de section d'un profilé de l'agencement conforme à l'invention.

L'invention concerne tout d'abord un profilé de menuiserie métallique présentant, localement ou non une épaisseur de matière permettant la réalisation de moulures par travail de ladite matière. Ledit profilé est constitué de bronze extrudé.

Grâce à un tel choix de matière, les profilés conformes à l'invention présentent des qualités de robustesse et un effet esthétique avantageux. En outre, compte tenu de la facilité avec laquelle le bronze peut être extrudé, il devient possible d'obtenir des petites séries, voire même de travailler à façon.

Comme illustré aux figures 1 et 2, selon un mode de réalisation avantageux, ledit profilé, repéré 2, présente, localement ou non, une épaisseur de matière 30 permettant la réalisation de moulures 31 par travail de ladite matière.

Lesdits motifs pourront s'étendre longitudinalement. Ils sont constitués, par exemple, de nervures et/ou rainures.

Lesdites moulures 31 sont obtenues, notamment, par des opérations d'usinage telles que toupillage ou rabotage. Les découpes de matière des figures 2a à 2c sont illustrées en pointillés à la figure 1.

On peut ainsi obtenir à partir du même profilé 2 des profilés munis de nervures et/ou rainures de nature et de positionnement différents, de manière à adapter son style, par simple usinage. On dispose de la sorte d'une solution permettant de diminuer le nombre de références à gérer. La reprise des profilés 2 pourra être effectuée à façon.

Selon un premier mode de réalisation, tout ou partie des différents côtés et/ou branches du profilé 2 conforme à l'invention pourra présenter une épaisseur 30 permettant le travail de la matière pour la réalisation desdites moulures 31, c'est-à-dire, une épaisseur 30 supérieure à 1 mm ou encore supérieure à 2 voire 2,5 mm. Il pourra s'agir, notamment, d'une épaisseur 30 allant de 3 à 5 mm, par exemple une épaisseur d'environ 4 mm.

Selon un autre mode de réalisation, qui pourrait éventuellement être combiné avec le précédent, ledit profilé 2 est muni de surépaisseurs localisées, s'étendant longitudinalement, au niveau desquelles sont prévues lesdites moulures 31.

Plus précisément, comme illustré, ledit profilé 2 pourra présenter une section sensiblement rectangulaire et être muni desdites surépaisseurs au niveau de certains de ses sommets. La ou lesdites surépaisseurs pourront prendre la forme d'une excroissance 33 située dans le prolongement de l'un et/ou l'autre des côtés dudit profilé 2.

La ou lesdites excroissances 33 pourront éventuellement être munies d'une rainure spécifique 22, destinée à accueillir un joint d'étanchéité, non représenté.

La fenêtre, porte vitrée ou analogue conforme à l'invention comprend, par exemple, un cadre 10 dont le ou les montants sont constitués dedits profilés 2. Selon l'exemple représenté aux figures 2a à 2c, les profilés 2 du cadre 10 sont dérivés du profilé 2 de la figure 1. Ces profilés 2 sont fixés à un mur 11 par l'intermédiaire de pièces de liaison 34 dont le style pourra également être adapté.

Ladite fenêtre, porte vitrée ou analogue pourra également comprendre un châssis 12 dont le ou les montants sont constitués dedits profilés 2. Selon l'exemple représenté, les profilés 2 du châssis 12 pourront eux aussi être dérivés du profilé 2 de la figure 1, comme c'est le cas à la figure 2c, ou dérivés d'un autre profilé, muni d'une aile 36 supplémentaire, comme c'est le cas aux figures 2a et 2b. Les profilés 2 du châssis 12 permettent le maintien de vitres 13 grâce, notamment, à des pièces de fixation 35 dont le style pourra également être adapté.

Le ou les profilés 2 conformes à l'invention pourront présenter, au choix, des arêtes vives ou arrondies.

Comme illustré aux figures 1 et 2, le ou lesdits profilés 2 sont, par exemple, tubulaires, de section fermée. Ils pourront alors être agencés entre eux, par exemple, pour former des cadres et/ou châssis de fenêtre, porte vitrée ou analogue, par l'intermédiaire d'équerres.

Une autre solution plus avantageuse peut toutefois être trouvée et l'invention concerne à cette fin un agencement de profilés tels que décrits plus haut, assemblés, chant contre chant par leur extrémité.

Comme illustré aux figures 3 à 6, lesdits profilés, repérés 1, 2, sont, par exemple, perpendiculaires deux à deux. Leurs extrémités pourront être biseautées. Les chants des extrémités desdits profilés 1, 2 seront ainsi inclinés, notamment, d'environ 45 ° par rapport à leurs arêtes longitudinales.

Chaque profilé 1, 2 comprend au moins une âme 3 et une aile 4, 5 et présente au moins deux chants 6, 7, dits longitudinaux, s'étendant d'une extrémité à l'autre du profilé et reliés par tout ou partie de la ou desdites âmes 3 et de la ou desdites ailes 4, 5, chaque dit profilé 1, 2 définissant un volume 8, dit interne, circonscrit par la ou lesdites âmes 3 et la ou lesdites ailes 4 reliant lesdits chants longitudinaux 6, 7 et par un plan virtuel P passant par ceux-ci.

Lesdits profilés 1, 2 présentent ainsi une section droite « semi-ouverte », c'est-à-dire s'étendant selon au moins deux directions différentes et lesdits profilés 1, 2 ne sont en eux-mêmes ni tubulaires ni constitués d'une simple bande de métal plane. Comme développés plus loin, lesdits profilés 1, 2 pourront présenter une section en U ou autres.

Afin de permettre la liaison desdits profilés 1, 2, ledit agencement comprend des moyens de fixation constitués d'une soudure 9 reliant lesdits profilés au niveau de leur jonction e₁, e₂, ladite soudure 9 étant située dans ledit volume interne 8 des profilés 1, 2.

En prévoyant des profilés « semi-ouverts » et en plaçant la soudure 9 dans le volume interne 8 qu'ils définissent, ladite soudure 9 est ainsi dissimulée et n'a pas à être partiellement éliminée pour des raisons esthétiques et/ou de fonctionnement. La liaison entre les profilés 1, 2 est de la sorte rendue plus robuste et plus étanche. De même, aucune surépaisseur de matière due à la soudure 9 n'étant présente au niveau des faces externes du profilé, les travaux de finition de celle-ci sont facilités.

Comme les figures 2a à 2c, la figure 7 illustre une fenêtre, porte vitrée ou analogue conforme à l'invention comprenant un cadre 10 et un châssis 12 constituant respectivement un premier et un second agencements selon l'invention, c'est-à-dire, définis par des profilés 2 « semi-ouverts » assemblés par une soudure 9 interne.

Comme illustré par cet exemple particulier, tout ou partie des profilés 1, 2 des agencements conformes à l'invention pourra être muni de moyens de fermeture 14 d'une partie au moins de leur volume interne 9. Il sera ainsi possible de dissimuler entièrement ladite soudure 9.

Cette dernière est plus précisément prévue, par exemple, le long de la portion de la ou desdites âmes 3 et de la ou desdites ailes 4, 5 se trouvant dans la partie dudit volume interne 8 obturée par lesdits moyens de fermeture 14. Lesdits moyens de fermeture 14 pourront en outre s'étendre d'une extrémité à l'autre desdits profilés 1, 2.

Lesdits profilés présentent, par exemple, au moins deux branches parallèles, notamment constituées par lesdites ailes 4, 5 munies chacune en vis-à-vis d'une butée 15, 16. Lesdits moyens de fermeture 14 pourront alors être constitués, notamment, de battements 17 et/ou closoirs prenant appui sur lesdites butées 15, 16. Lesdits moyens de fermeture pourront également être constitués d'un autre profilé.

Lesdits battements 17 accueillent éventuellement un joint d'étanchéité 18.

Tels qu'illustrés à la figure 7, les battements 17 fermant chacun des profilés 2 représentés viennent en appui l'un contre l'autre par leur joint d'étanchéité 18 lorsque la fenêtre 13 est en position fermée.

En ce qui concerne la forme des profilés 1, 2, comme déjà évoqué, celle-ci pourra être très diverse. A titre d'exemple, comme illustré aux figures 8a à 8g, lesdits profilés comprennent unedite âme 3 et au moins deuxdites ailes 4, 5 s'étendant en vis-à-vis à partir des extrémités de ladite âme 3, perpendiculairement à celles-ci.

On peut ainsi définir une section « de base », telle qu'illustrée à la figure 8a, dans laquelle les deux ailes 4, 5 présentent la même longueur. Si l'on se reporte de nouveau à la figure 7, on constate que le montant 10 du cadre présente une telle section.

L'une des ailes 14 peut également être prolongée au-delà de l'autre 15, telle qu'illustrée à la figure 8b. Elle peut aussi être prolongée par une troisième aile 19 située de l'autre côté de l'âme 3, telle qu'illustrée à la figure 8c. Lesdites caractéristiques précédentes peuvent encore être combinées, soit au niveau de la même aile, telle qu'illustrée à la figure 8d ou de l'autre aile, telle qu'illustrée à la figure 8e.

Si l'on se reporte de nouveau à la figure 8f, on constate que les profilés 1, 2 conformes à l'invention pourront éventuellement comprendre une saillie 20, notamment destinée à permettre elle aussi l'accrochage d'un joint d'étanchéité comme illustré à la figure 7 avec le montant 12 du châssis.

Pour permettre l'usinage de motifs, l'âme 3 et/ou les ailes 4, 5, 19 desdits profilés pourront présenter une épaisseur relativement élevée, comme déjà évoqué. Comme illustré à la figure 8g, ils pourront également présenter unedite excroissance de matière 33.

Si l'on se reporte de nouveau aux figures 8b, 8c, 8d ou 8e, on constate que l'une 4 au moins desdites branches munies d'une desdites butées 15, 16 présente, d'une part, une première portion 21a définissant une partie du contour du volume interne 8 obturé par lesdits moyens de fermeture 14, et, d'autre part, une seconde portion 21b, dite libre, présentant unedite rainure longitudinale spécifique 22, apte à accueillir un joint d'étanchéité. Lesdites première et seconde portions 21a, 21b pourront se trouver de part et d'autre de la butée 11 en cause ou du même côté, en fonction du profilé employé.

Des profilés d'un même agencement conforme à l'invention présenteront, éventuellement, la même section.

Ladite soudure 9 est, par exemple, majoritairement à base de cuivre. Il pourra s'agir, notamment, d'une soudure 9 en cupro-aluminium. Le soudage pourra être pratiqué avec un appareillage de type MIG sous gaz neutre de type argon.

Pour assembler un agencement conforme à l'invention, on pourra procéder de la façon suivante. On positionne l'une contre l'autre les extrémités des profilés 1, 2 qui le constituent. On réalise la soudure 9 de jonction au niveau de leur volume interne 8 que l'on obture ensuite à l'aide de battements 17.

On pourra également réaliser des opérations de finition telles qu'un polissage ou l'apport de patine sur les faces externes desdits profilés 1, 2.

Les dispositifs de fermeture fixes ou mobiles pour ouvertures dans des bâtiments tels que, notamment, fenêtre, porte vitrée ou analogue, conformes à l'invention pourront comprendre un double vitrage.

## Revendications

1. Procédé d'obtention d'un profilé (1, 2) de menuiserie métallique, agrémenté de moulures (31) convenant pour la réalisation de cadre (10) et/ou châssis de dispositif de fermeture fixe ou mobile pour ouverture dans des bâtiments, tels que fenêtre, porte vitrée et/ou analogue dans lequel :
- on fabrique un profilé (1, 2), tubulaire, de section fermée, ou alternativement, de section semi ouverte, s'étendant au moins suivant deux directions de l'espace, ledit profilé (1, 2) présentant, localement, des surépaisseurs (33) de matière s'étendant longitudinalement permettant la réalisation de moulures (31) par travail de ladite matière,
- on obtient les moulures (31) par des opérations d'usinage dans lesdites surépaisseurs (33) de matière, s'étendant longitudinalement au profilé (1, 2).

2. Procédé selon la revendication 1, dans lequel ledit profilé (1, 2) est constitué de bronze extrudé.

3. Procédé selon l'une ou l'autre des revendications 1 et 2, dans lequel le profilé (1, 2) comprend différents côtés et/ou branches présentant une épaisseur supérieure à 1 millimètre, le cas échéant, d'une épaisseur de 3 à 5 millimètres, et dans lequel lesdites moulures (31) sont prévues au niveau du ou desdits côtés et/ou de la ou desdites branches.

4. Procédé selon l'une des revendications 1 à 3, dans lequel ledit profilé (1, 2) est tubulaire, de section fermée.

5. Procédé selon l'une des revendications 1 à 3, dans lequel ledit profilé (1, 2) est de section semi ouverte, s'étendant suivant au moins deux directions différentes.

6. Utilisation de profilés (1, 2) de menuiserie métallique, obtenus selon le procédé de l'une quelconque des revendications 1 à 5 précédentes, assemblés chant contre chant par leur extrémité (e₁, e₂) pour la réalisation d'agencement de profilés (1, 2), dans laquelle :
- chaque profilé (1, 2) comprend au moins une âme (3) et une aile (4, 5) et présente au moins deux chants (6, 7), dits longitudinaux, s'étendant d'une extrémité à l'autre du profilé (1, 2) et reliés par tout ou partie de la ou desdites âmes (3) et de la ou desdites ailes (4, 5), chaque dit profilé (1, 2) définissant un volume (8), dit interne, circonscrit par la ou lesdites âmes (3) et la ou lesdites ailes (4, 5), reliant lesdits chants longitudinaux (6, 7) et par un plan virtuel (P) passant par ceux-ci,
- des moyens de fixation constitués d'une soudure (9) sont prévus pour relier lesdits profilés (1, 2) au niveau de leur jonction, la soudure (9) étant située dans ledit volume interne (8) des profilés (1, 2).

7. Utilisation, selon la revendication 6, dans laquelle tout ou partie desdits profilés (1, 2) est muni de moyens de fermeture (14) d'une partie au moins de leur volume interne (8).

8. Utilisation, selon la revendication 7, dans laquelle :
- lesdits profilés (1, 2) présentent au moins deux branches parallèles munies chacune en vis-à-vis d'une butée (15, 16),
- lesdits moyens de fermeture (14) sont constitués de battements (17) et/ou closoirs prenant appui sur lesdites butées (15, 16).

9. Utilisation, selon la revendication 8, dans laquelle l'une au moins desdites branches, munies desdites butées (15, 16), présente une première portion (21 a) définissant une partie du contour du volume interne (8) obturé par lesdits moyens de fermeture (14) et une seconde portion (21 b), dite libre, présentant une rainure longitudinale (22), apte à accueillir un joint d'étanchéité.

10. Utilisation selon la revendication 6, dans laquelle lesdits profilés (1, 2) comprennent unedite âme (3) et au moins deuxdites ailes (4, 5) s'étendant en vis-à-vis à partir des extrémités de ladite âme (3) perpendiculairement à celles-ci.

11. Utilisation d'un ou des profilés (1, 2) obtenu(s) selon le procédé de l'une quelconque des revendications 1 à 4 pour la réalisation de dispositif de fermeture fixe ou mobile pour ouverture dans des bâtiments, notamment fenêtre, porte vitrée et/ou analogue.

## Patentansprüche

1. Verfahren zur Herstellung eines Metallbauprofils (1, 2), das mit Sicken (31) versehen ist und zum Ausbilden eines Rahmens (10) und/oder Gestells einer ortsfesten oder beweglichen Verschlussvorrichtung für eine Öffnung in Gebäuden, wie etwa ein Fenster, eine Glastür und/oder dergleichen, geeignet ist, wobei:
- ein Rohrprofil (1, 2) mit geschlossenem Querschnitt oder alternativ mit halb offenem Querschnitt hergestellt wird, das sich mindestens in zwei räumlichen Richtungen erstreckt, wobei das Profil (1, 2) stellenweise Materialzugaben (33) aufweist, die sich in Längsrichtung erstrecken und die Ausbildung von Sicken (31) durch Bearbeitung des Materials ermöglichen,
- die Sicken (31) durch Bearbeitungsvorgänge in den Materialzugaben (33) erzielt werden, die sich in Längsrichtung zu dem Profil (1, 2) erstrecken.

2. Verfahren nach Anspruch 1, wobei das Profil (1, 2) aus stranggepresster Bronze besteht.

3. Verfahren nach einem der Ansprüche 1 und 2, wobei das Profil (1, 2) verschiedene Seiten und/oder Schenkel umfasst, die eine Dicke von mehr als 1 Millimeter aufweisen, gegebenenfalls mit einer Dicke von 3 bis 5 Millimeter, und wobei die Sicken (31) an der oder den Seiten und/oder dem oder den Schenkeln bereitgestellt werden.

4. Verfahren nach einem der Ansprüche 1 bis 3, wobei das Profil (1, 2) röhrenförmig mit geschlossenem Querschnitt ist.

5. Verfahren nach einem der Ansprüche 1 bis 3, wobei das Profil (1, 2) im Querschnitt halb offen ist und sich in mindestens zwei verschiedenen Richtungen erstreckt.

6. Verwendung von Metallbauprofilen (1, 2), die gemäß dem Verfahren nach einem der vorhergehenden Ansprüche 1 bis 5 hergestellt werden, wobei sie über ihr Ende (e₁, e₂) zum Ausbilden einer Profilanordnung (1, 2) stumpf gestoßen zusammengefügt sind, wobei:
- jedes Profil (1, 2) mindestens einen Steg (3) und einen Flügel (4, 5) umfasst und mindestens zwei so genannte Längskanten (6, 7) aufweist, die sich von einem Ende zum anderen des Profils (1, 2) erstrecken und durch das Ganze oder einen Teil des oder der Stege (3) und des oder der Flügel (4, 5) verbunden sind, wobei jedes Profil (1, 2) ein so genanntes Innenvolumen (8) definiert, das von dem oder den Stegen (3) und dem oder den Flügeln (4, 5), welche die Längskanten (6, 7) verbinden, und durch eine virtuelle Ebene (P), die durch diese hindurchgeht, umgrenzt ist,
- Befestigungsmittel, die aus einer Schweißstelle (9) bestehen, bereitgestellt werden, um die Profile (1, 2) an ihrer Verbindungsstelle zu verbinden, wobei sich die Schweißstelle (9) in dem Innenvolumen (8) der Profile (1, 2) befindet.

7. Verwendung nach Anspruch 6, wobei das Ganze oder ein Teil der Profile (1, 2) mit Mitteln (14) zum Schließen mindestens eines Teils ihres Innenvolumens (8) versehen ist.

8. Verwendung nach Anspruch 7, wobei:
- die Profile (1, 2) mindestens zwei parallele Schenkel aufweisen, die jeweils gegenüberliegend mit einem Anschlag (15, 16) versehen sind,
- die Verschlussmittel (14) aus Anschlagleisten (17) und/oder Riemchen bestehen, die sich an den Anschlägen (15, 16) abstützen.

9. Verwendung nach Anspruch 8, wobei mindestens einer der Schenkel, die mit den Anschlägen (15, 16) versehen sind, einen ersten Abschnitt (21a) aufweist, der einen Teil des Umrisses des Innenvolumens (8) definiert, das durch die Verschlussmittel (14) verschlossen wird, und einen zweiten so genannten freien Abschnitt (21b) aufweist, der eine Längsnut (22) aufweist, die geeignet ist, um eine Dichtung aufzunehmen.

10. Verwendung nach Anspruch 6, wobei die Profile (1, 2) einen Steg (3) und mindestens zwei Flügel (4, 5) umfassen, die sich gegenüberliegend von den Enden des Stegs (3) aus rechtwinklig dazu erstrecken.

11. Verwendung eines oder mehrerer Profile (1, 2), das bzw. die gemäß dem Verfahren nach einem der Ansprüche 1 bis 4 erzielt wird bzw. werden, zur Ausbildung einer ortsfesten oder beweglichen Verschlussvorrichtung für eine Öffnung in Gebäuden, insbesondere ein Fenster, eine Glastür und/oder dergleichen.

## Claims

1. Method for obtaining a metalwork profile (1, 2), embellished with mouldings (31) suitable for the creation of a frame (10) and/or chassis for a fixed or movable closing device for an opening in buildings, such as a window, glass door and/or similar, wherein:
- a tubular profile (1, 2) is manufactured, with a closed section, or alternatively, with a semi-open section, extending at least according to two directions in space, said profile (1, 2) having, locally, excess thicknesses (33) of material extending longitudinally making possible the creation of mouldings (31) through working said material,
- the mouldings (31) are obtained via machining operations in said excess thicknesses (33) of material, extending longitudinally to the profile (1, 2).

2. Method according to claim 1, wherein said profile (1, 2) is comprised of extruded bronze.

3. Method, according to one or the other of claims 1 and 2, wherein the profile (1, 2) comprises different sides and/or branches having a thickness exceeding 1 millimetre, where applicable, a thickness from 3 to 5 millimetres, and wherein said mouldings (31) are provided on the side or sides and/or on said branch or branches.

4. Method according to one of claims 1 to 3, wherein said profile (1, 2) is tubular, with a closed section.

5. Method according to one of claims 1 to 3, wherein said profile (1, 2) is of semi-open section, extending according to at least two different directions.

6. Use of metalwork profiles (1, 2), obtained according to the method of any of the preceding claims 1 to 5, assembled edge-to-edge by their end (e₁, e₂) for the creation of an arrangement of profiles wherein:
- each profile (1, 2) comprises at least one core (3) and one wing (4, 5) and has at least two edges (6, 7), referred to as longitudinal, extending from one end to the other of the profile (1, 2) and connected by all or a portion of said core or cores (3) and of said wing or wings (4, 5), with each said profile (1, 2) defining a volume (8), referred to as internal, circumscribed by said core or cores (3) and said wing or wings (4, 5), connecting said longitudinal edges (6, 7) and by a virtual plane (P) passing through the latter,
- means for fastening constituted of a weld (9) are provided to connect said profiles (1, 2) on their junction, with the weld (9) being located in said internal volume (8) of the profiles (1, 2).

7. Use, according to claim 6, wherein all or a portion of said profiles (1, 2) is provided with means for closing (14) at least one portion of their internal volume (8).

8. Use, according to claim 7, wherein:
- said profiles (1, 2) have at least two parallel branches each provided face-to-face with an abutment (15, 16),
- said means for closing (14) are comprised of rabbets (17) and/or closures bearing against said abutments (15, 16).

9. Use, according to claim 8, wherein at least one of said branches, provided with said abutments (15, 16) has a first portion (21a) defining a portion of the contour of the volume interne (8) closed by said means of closing (14) and a second portion (21b), referred to as free, having a longitudinal groove (22), able to receive a seal.

10. Use according to claim 6, wherein said profiles (1, 2) comprise one said core (3) and at least two said wings (4, 5) extending face-to-face from the ends of said core (3) perpendicularly to them.

11. Use of one or more profiles (1, 2) obtained according to the method of any one of claims 1 to 4 for the creation of a fixed or movable closing device for openings in buildings, in particular window, glass door and/or similar.
